# FASCICULE DE BREVET EUROPEEN

(11) **EP 1 223 843 B1**
(45) Date de publication et mention de la délivrance du brevet: **04.06.2003**
(21) Numéro de dépôt: 00968056.2
(22) Date de dépôt: 17.10.2000
(51) Int. Cl.: A47K 10/36

(54) **APPAREIL DISTRIBUTEUR DE MATERIAU D'ESSUYAGE**
SPENDER FÜR AUFWISCHMATERIAL
DEVICE FOR DISTRIBUTING WIPING MATERIAL

(30) Priorité: 26.10.1999 FR 9913691; 29.02.2000 FR 0002722
(43) Date de publication de la demande: 24.07.2002
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR0002887
(87) Numéro de publication internationale: WO01030226

(56) Documents cités:
- WO-A-97/24970
- FR-A- 2 771 620
- FR-A- 2 778 077

## Description

L'invention se rattache au secteur technique des appareils distributeurs de papier d'essuyage du type papier ouaté, pour des applications essuie-mains, papier toilette, essuyage et nettoyage en général.

Le demandeur a déjà développé de nombreux appareils de ce type pour les applications précitées. Ces appareils sont du type comprenant un carter (1) avec couvercle (2) de protection, ledit carter étant agencé pour recevoir intérieurement un tambour (3) aménagé pour le positionnement et le fonctionnement d'un dispositif de coupe (4). Un élément presseur prend appui sur le tambour, tandis que la bobine (B) de matériau enroulée est montée sur un porte-bobine permettant la distribution de la bande de matériau vers le tambour en vue de sa coupe, après traction manuelle par l'opérateur en sortie de carter. En variante, la bobine peut prendre appui directement sur le tambour.

Un appareil de ce type est décrit dans le brevet français 2332215, et ainsi que dans le brevet français 2713075 incluant le rouleau presseur.

On connaît par le brevet FR 2771620 au nom du demandeur, un apppareil distributeur de bande de papier d'essuyage comprenant une bobine de bande de papier, un rouleau presseur venant en contact avec la bande sur la bobine, et un tambour avec un couteau pour couper la bande. Le rouleau presseur est articulé et pivotant par deux leviers basculants pour venir en contact permanent et sous pression avec la bobine en définissant une distance entre les zones de mise en tension définies par le contact bobine/rouleau presseur d'une part, et tambour/sortie de lame de coupe d'autre part, de l'ordre de 25 à 50 cm.

Un des problèmes rencontrés réside dans la mise en tension du matériau, entre les zones définies par le contact du rouleau presseur sur le tambour et la partie haute de la bobine du matériau.

La sortie de la lame (4a) de coupe à proximité de l'appui du rouleau presseur et du tambour (deux à quatre centimètres environ) favorise la formation de plis de la bande de matériau par un manque de tension entre l'appui précité et la pénétration de la lame dans le matériau, de sorte que la coupe n'est pas toujours nette et franche. Cet inconvénient se retrouve actuellement dans les deux cas où l'appareil distributeur comprend une bobine de matériau en appui direct sur le tambour, ou lorsque l'appareil distributeur comprend un rouleau de matériau suspendu sans contact avec le tambour, mais ce contact étant assuré par le rouleau presseur en appui sur le tambour récepteur du dispositif de coupe.

Il y a lieu également de souligner un autre inconvénient des appareils distributeurs tels que décrit selon l'art antérieur. La distribution de la bande de matériau est freinée par suite de l'appui direct du rouleau presseur sur le tambour notamment, lors du passage de la lame dans la zone du logement creux de sortie de lame, mais également dans le cas d'un tambour déformé permettant un réglage de format.

Le but recherché selon l'invention était de concevoir un nouvel appareil distributeur de matériau d'essuyage qui obvie à ces inconvénients.

La solution apportée consiste dans une reconsidération totale de l'appareil distributeur en vue de répondre aux problèmes posés.

Selon une première caractéristique, l'appareil distributeur de matériau d'essuyage est du type comprenant un carter, un capot, un tambour, une lame de coupe intégrée dans le tambour, des moyens de lancement et de rappel du tambour incluant un excentrique et un ressort de lancement et de rappel disposés à partir d'un côté latéral du tambour, des flasques latéraux du carter agencés pour supporter la bobine de matériau, un rouleau presseur étant susceptible d'assurer une pression de la bande de matériau à un endroit donné en complément d'une seconde zone de pression définie vers la zone de coupe de la bande de matériau au niveau du tambour, le rouleau presseur étant monté articulé et pivotant par deux leviers basculants pour venir en contact permanent et sous pression avec la bobine de matériau, en définissant une distance entre les zones de mise en tension définies par le contact bobine / rouleau presseur d'une part, et tambour / sortie de lame de coupe d'autre part, de l'ordre de 25 à 50 cm, caractérisé en ce que les deux leviers (9-10) sont désaccouplés entre eux et leur pivotement est indépendant, de sorte que le basculement du rouleau presseur (8) peut s'effectuer avec des variations de chacun desdits leviers, permettant d'épouser le profil de la bobine de matériau.

Ces caractéristiques et d'autres encore ressortiront de la description qui suit.

Pour fixer l'objet de l'invention sans toutefois le limiter, dans les dessins annexés :
◆ La figure 1 est une vue de profil à gauche de l'appareil distributeur selon l'invention, avec couvercle enlevé, et du côté du dispositif de lancement du tambour.
◆ La figure 2 est une vue partielle et en coupe et illustrant la liaison entre le tambour et le rouleau presseur.
◆ La figure 3 est une vue de profil de l'appareil distributeur selon l'invention, en coupe selon la ligne 3-3 de la figure 2 illustrant la trajectoire de la courroie de liaison entre le rouleau presseur et le tambour.
◆ La figure 4 est une vue en coupe de profil selon la ligne 4.4 de la figure 2 illustrant particulièrement la troisième courroie de guidage de la bande de matériau, et la première courroie de liaison entre le tambour et le rouleau de sécurité.
◆ La figure 5 est une vue partielle et éclatée avant montage illustrant certains des mécanismes de l'invention, en particulier du rouleau presseur, du rouleau de renvoi et la liaison des mécanismes.
◆ La figure 6 est une vue en perspective éclatée avant montage illustrant le dispositif de mise en tension selon l'invention avec effet démultiplicateur.
◆ La figure 7 est une vue partielle et en coupe en face avant de l'appareil distributeur, montrant notamment le montage du dispositif de mise en tension selon la figure 6.

Afin de rendre plus concret l'objet de l'invention, on le décrit maintenant sous une forme non limitative de réalisation illustrée aux figures des dessins.

L'appareil distributeur référencé dans son ensemble par le repère (A) comprend de manière connue un carter de fixation murale (1) avec une paroi de fond (1a), deux flasques latéraux (1b), une paroi de base inclinée (1c) et un capot (2). Les flasques latéraux reçoivent à rotation libre les axes (3a-3b) d'un tambour (3) incluant une lame de coupe (4a) du dispositif de coupe judicieusement agencée avec un ensemble crémaillère (non représenté) pour être escamotée dans le tambour au repos et pour sortir du tambour en vue de la coupe du matériau tiré manuellement sous l'appareil, selon l'enseignement des brevets français n° 2332215 et 2779050.

L'axe (3a) d'un côté du tambour coopère avec un bouton de manoeuvre (5) accessible sur le côté en vue du chargement, tandis que l'autre axe (3b) coopère avec un levier excentrique (6) de lancement du tambour qui est relié par un ressort (6a) associé au flasque (1b).

A noter que sous le tambour (3) est monté à rotation libre en un rouleau de sécurité (RS) relié par courroie (C1) à une fente centrale (3c) du tambour (3), ledit rouleau de sécurité empêchant l'introduction des doigts dans l'appareil au niveau de la lame de coupe (4a), tout en laissant libre la sortie du matériau.

L'appareil distributeur selon l'invention est aménagé de la manière suivante. Les flasques latéraux (1b) entre lesquels est monté le tambour, se prolongent vers le haut de l'appareil pour permettre la réception de deux embouts (7) montés en rotation sur des supports (7a) solidaires de la partie supérieure (1b1) des flasques précités. Ces embouts (7) s'adaptent à l'intérieur du mandrin de la bobine de matériau. Les deux flasques latéraux (1b) ont une capacité d'écartement par déformation élastique pour permettre l'insertion de la bobine de matériau (B). A cet effet chaque flasque (1b) présente extérieurement un plat de saisie (1b2) permettant à l'opérateur de les écarter sensiblement pour l'introduction et la mise en place de la bobine de matériau. Il y a lieu de préciser que lesdits plats de saisie sont en contact avec les parois intérieurs du capot lorsque celui-ci est mis, de sorte que le capot assure une fonction d'appui et de resserrement des flasques (1b) pour une meilleure tenue des mécanismes et composants de l'appareil.

Sous-jacent au positionnement de la bobine de matériau (B) est disposé selon une première caractéristique de l'invention, un rouleau presseur (8) qui est monté articulé et pivotant vers l'arrière, en étant en contact permanent et sous pression avec la bobine de matériau (B). A cet effet, les flasques (1b) sont aménagés sur leur chant amère avec une forme curviligne (1b3) formant rampe de guidage et permettant ainsi le déplacement vers l'arrière dudit rouleau presseur (8). A cet effet, ledit rouleau presseur (8) comprend un axe (8.a) longitudinal dont les extrémités (8a1-8a2) prennent appui sur le chant curviligne (1b3) respectif des flasques (1b), en débordant sensiblement de ceux-ci pour être engagées dans des parties formant crochet (9a-10a) disposées sur deux leviers (9-10) basculants disposés de part et d'autre de chaque flasque (1b) précité, à l'extérieur du volume de réception du tambour, du rouleau presseur, et de la bobine de chargement. Les deux leviers (9-10) sont respectivement articulés à leur base (9b-10b) sur un axe de pivotement (11-12) disposé dans la partie inférieure des flasques (1b). Chaque levier (9-10) est associé à un ressort de rappel (13-14) dont une extrémité (13a - 14a) est à position fixe sur les flasques(1b) précités et l'autre extrémité (13b-14b) sur le levier (9-10).

Dans une mise en oeuvre de l'invention, les deux leviers (9-10) ne sont pas accouplés entre eux de sorte que le pivotement du rouleau presseur (8) peut s'effectuer avec des basculements différenciés des deux leviers. Dans ce cas, le rouleau presseur peut se trouver avec un axe longitudinal (x-x) non parallèle à l'axe longitudinal (y-y) de la bobine (B), ou de l'axe longitudinal (z-z) du tambour (3) sous-jacent. Cette différenciation permet avantageusement d'épouser toutes les imperfections de forme s'il y en a de la bobine de matériau enroulée en permettant ainsi une pression constante du rouleau presseur sur la bobine de matériau quelles que soient les déformations existantes de la bobine.

Le débattement maximum du rouleau presseur (8) en fonction du diamètre de la bobine d'essuyage peut l'amener vers la paroi de fond (1a) de l'appareil, lui assurant ainsi un débattement angulaire pouvant être de l'ordre de 70 à 90°.

Selon une disposition importante, l'une des extrémités (8a) de l'axe du rouleau presseur (8) comprend une première poulie de renvoi (15) située du côté intérieur de l'appareil par rapport au flasque (1b) en regard. Cette première poulie est susceptible de recevoir et guider une seconde courroie (16) qui est également guidée sur une seconde poulie (17) montée en débordement de l'axe du tambour (3). Cette seconde poulie (17) se situe ainsi dans le prolongement radial de la première poulie (15) du rouleau presseur (8). Une troisième poulie (18) de renvoi est disposée à l'arrière de l'appareil dans le même plan que les deux précédentes (16-17) . Cette troisième poulie (18) est fixée à rotation libre dans la partie arrière du flasque en regard, support de la bobine, du tambour et du rouleau presseur.

Cette troisième poulie (18) a pour fonction de conserver la tension régulière sur cette seconde courroie de guidage (16) lors de l'écartement vers l'arrière du rouleau presseur par suite du diamètre de la bobine, en évitant toute rupture de courroie.

Dans une autre mise en oeuvre de l'invention, les deux leviers (9-10) sont accouplés. Le débattement maximum du rouleau presseur (8) reste le même que celui décrit dans la première mise en oeuvre. Il en est de même dans l'agencement du rouleau presseur avec les différentes poulies précitées.

Ainsi selon l'invention, par ces aménagements particuliers le rouleau presseur (8) est éloigné d'une manière substantielle du tambour (3) et ainsi de la zone de contact de la bande de matériau sur le tambour à l'endroit de la coupe par le dispositif de coupe. La distance ainsi obtenue est variable selon le diamètre de la bobine de matériau. Cette distance est de l'ordre de 25 à 50 cm en fonction du diamètre de ladite bobine de matériau. La bande de matériau qui est donc mise en tension entre les différents points de contacts (A1-A2) définis d'une part par le contact (A1) bobine- rouleau presseur d'une part, et contact (A2) tambour - sortie lame de coupe d'autre part, est beaucoup plus importante qu'antérieurement et on constate qu'il n'y a plus de zone de plis du matériau comme rencontré précédemment. Ladite distance de tension ainsi obtenue est supérieure à plus d'un tour de la bobine lorsque celle-ci est pleine.

Par ailleurs, un rouleau de renvoi (19) est monté libre tournant à l'avant de l'appareil entre les extrémités avant (1b4) des flasques (1b). Ce rouleau de renvoi est sans contact avec le tambour (3) et il permet simplement le guidage et le renvoi de la bande de matériau vers le tambour et dispositif de coupe. Ledit rouleau de renvoi (19) présente une échancrure centrale (19a) permettant le passage d'une troisième courroie de transmission (20) qui sera précisée par la suite. De part et d'autre de cette échancrure centrale (19a) sont disposées des zones lisses (19b) d'appui de la bande de matériau. La position de ce rouleau de renvoi (19) entre les flasques (1b) du carter peut être établie variable en deux zones (21a-21b) ou plus par des ouvertures ménagées sur lesdits flasques (1b) et permettant d'éloigner ou de rapprocher ce rouleau de renvoi du tambour (3) en fonction par exemple du diamètre dudit tambour.

Selon une disposition complémentaire et importante, une quatrième poulie (22) est disposée dans le fond du carter en étant maintenue par un support (23) solidaire de la face de fond (1a) du carter. Cette quatrième poulie (22) se trouve dans le prolongement axial (P-P) d'une part de la fente centrale (3c) aménagée sur le tambour et d'autre part de l'échancrure (19a) formée sur le rouleau de renvoi (19). La troisième courroie (20) de transmission qui relie le rouleau de renvoi (19) à la quatrième poulie (22) considérée l'amène à passer au-dessus du tambour (3) Le brin supérieur (20a) de la courroie (20) se trouve au-dessus du tambour et sans contact avec celui-ci. Le brin inférieur (20b) de la courroie (20) est obligé de pénétrer partiellement dans la fente centrale (3c) formée sur le tambour (3) sur environ une angulation comprise entre 100 et 130° en fonction du diamètre de la poulie (22).

La bande de matériau en provenance de la bobine (B) est ainsi guidée en venant vers l'avant de l'appareil par le rouleau de renvoi (19) et en pénétrant dans l'intervalle entre ledit rouleau de renvoi (19) et le tambour (3) , la bande de matériau passe alors sous le brin inférieur (20b) de la troisième courroie de transmission en étant en appui ferme sur le tambour (3). Le brin inférieur (20b) de ladite troisième courroie vient donc en appui dans la fente centrale (3c) du tambour en étant en contact avec la courroie sous-jacente dite première courroie (C1) qui relie le tambour (3) avec le rouleau de sécurité (RS) inférieur disposé près de la fente de sortie du matériau hors de l'appareil.

En d'autres termes, la bande de matériau qui vient en contact avec le tambour pour être sectionnée par le dispositif de coupe est parfaitement maintenue du fait de la fonction jouée par le brin inférieur (20b) de la troisième courroie (20). Le support (23) de la quatrième poulie (22) présente un chant curviligne (23a) en regard du tambour pour être concentrique avec la périphérie du tambour, et accompagner ainsi la bande de matériau vers la sortie de l'appareil.

De par l'agencement des différents mécanismes de l'invention la distance de mise en tension de la bande de matériau tirée entre le premier contact (A1) résultant de l'appui du rouleau presseur sur la bobine de matériau et le second contact (A2) résultant de la sortie de la lame de coupe du tambour révèle une distance supérieure à 25 cm, jusqu'à 50 centimètres lorsque la bobine est pleine, soit dans des conditions très largement supérieures à l'art antérieur.

Selon une autre disposition importante de l'invention et à titre complémentaire le rouleau presseur (8) est aménagé intérieurement avec un mécanisme spécifique complémentaire de mise en tension. Le rouleau presseur est aménagé à une extrémité avec une portée (8b) de diamètre plus réduit susceptible d'autoriser l'engagement d'un axe télescopique (24) dont l'extrémité (24a) s'engage dans l'échancrure du levier basculant (9). L'écartement des flasques (1b) permet le désengagement du rouleau presseur par rapport à l'axe télescopique. L'autre extrémité du rouleau presseur présente intérieurement une cavité cylindrique (8c) permettant l'engagement partiel d'un embout (25). Cet embout présente une extrémité (25a) coopérant et se fixant sur le levier basculant (10) correspondant. La première poulie (15) est disposée sur cet embout coté intérieur, pour permettre la réception de la seconde courroie de transmission comme indiqué précédemment.

Ledit embout (25) présente à son extrémité une collerette (25b) agencée avec un élément en saillie (25c) formant butée. Ladite collerette (25b) par cette butée vient en regard de la face transversale (8d) du rouleau presseur (8) aménagée également avec une forme en saillie (8e) constituant butée. Ledit embout (25) se prolonge dans l'évidement (8c) du rouleau presseur par une portée cylindrique (25d) qui est susceptible de venir en appui et léger contact dans le fond dudit évidemment. Un ressort de rappel (26) est disposé sur la portée cylindrique (8d) avec une première extrémité (26a) solidaire de la collerette extérieure (25b) et une seconde extrémité (26b) solidarisée dans le fond de l'évidement.

Le rouleau presseur en contact avec la bobine est soumis à une rotation normale lors de la traction de la bande de matériau par l'opérateur. Le mécanisme de tension à l'intérieur du rouleau presseur est sollicité dans deux cas :
- au moment de la coupe quand la lame de coupe sort du tambour parce qu'il y a un étirage de la bande de matériau en tension entre les deux points de contacts bobine -rouleau presseur d'une part, tambour-sortie de lame d'autre part. Il y a ainsi par la sortie de lame un agrandissement du diamètre du tambour lorsque la lame s'écarte. Le moyen de rappel du rouleau presseur corrige et compense en quelque sorte cet effort en permettant une rotation complémentaire particulière du rouleau presseur à l'encontre du moyen de rappel, cette rotation compensant la tension sur le matériau. Il y a donc un effet de régulation de tension.
- En cas de tirage très fort de la bande de matériau, le rouleau presseur est également sollicité.
- en position détente, et de non sollicitation les butées (8e- 25 c) formées sur la collerette et sur la face transversale du rouleau presseur sont en contact. La rotation complémentaire du rouleau presseur à l'encontre du moyen de rappel éloigne lesdites butées l'une de l'autre. En fin d'efforts, le rouleau presseur reprend sa position initiale par l'effet de détente du ressort jusqu'à la mise en contact des butées.

Selon une autre disposition en relation avec le mécanisme de mise en tension précité, ledit mécanisme est agencé pour avoir un effet démultiplicateur. Cette mise en oeuvre spécifique est alors illustrée aux figures 6 et 7. Plus spécifiquement, Ledit rouleau presseur est agencé à une extrémité (28a) avec une portée épaulée de grande longueur susceptible de recevoir une bague (29) formant manchon dont l'extrémité (29a) est susceptible de s'engager dans une forme en crochet du levier de basculement (9) du rouleau presseur.

Selon cette mise en oeuvre spécifique, l'autre extrémité du rouleau presseur présente une portée de grande longueur épaulée (28b) susceptible de recevoir le mécanisme démultiplicateur de mise en tension. Plus particulièrement, la portée de grande longueur reçoit une première bague (30) ou embout échancrée intérieurement et formant logement pour la réception d'un ressort de rappel (31). Cette bague présente une portée en saillie (30a) sur l'une de ses faces latérales, en regard de la zone d'appui du matériau sur le rouleau presseur. Cette portée en saillie est susceptible de suivre le contour périphérique d'une collerette (28c) formée sur la partie fixe de la portée du rouleau presseur. Un point de saillie ou butée fixe (28d) est disposé sur ladite collerette en permettant également l'ancrage d'une extrémité du ressort de rappel (31).

L'autre extrémité dudit ressort de rappel de la première bague est solidaire de la portée fixe de grande longueur précitée. Adjacent au positionnement de ladite première bague, est prévu un fourreau (32) avec une collerette (32a) traversant la première bague et contre laquelle vient également en appui une seconde bague (33) susceptible d'être mise en rotation à l'encontre d'un second moyen élastique de rappel (34). Cette seconde bague ou embout est disposée en extrémité d'un manchon support (35) qui présente à son tour, en opposition, une poulie (35a) réceptrice de la courroie de transmission (C2), associée au tambour de l'appareil distributeur. Cette seconde bague présente une saillie de butée (33a) et est mise en mouvement lors de la rotation du tambour à l'encontre de son moyen élastique de rappel dont une extrémité est fixée dans le fond de la bague et l'autre extrémité à un point de saillie fixe (32b), formé sur la collerette (32a) du fourreau (32).

Ce point de saillie secondaire (32b) est avantageusement en décalage angulaire par rapport au point de saillie fixe (28d) de la première collerette. Le différentiel angulaire est avantageusement de quelques degrés entre 5° et 10° par exemple. Il peut être différent selon l'amplitude que l'on veut donner au mécanisme de mise en tension.

Ladite saillie secondaire est montée solidaire du support de la première bague pour permettre ensuite l'entraînement de celle ci dans les conditions exposées ci-après.

### Le fonctionnement est alors le suivant :

Lorsque l'appareil distributeur est chargé d'une bobine de matériau, une traction par l'utilisateur sur la bande de matériau entraîne la rotation du tambour (3), la sortie de la lame de coupe (4a) pour la section d'un morceau de bande. Ladite rotation du tambour entraîne par elle même la rotation du rouleau presseur (28), grâce à la courroie de transmission (C2) reliant le tambour et le rouleau presseur.

Dans une phase de traction normale, les deux bagues (30-33) du mécanisme de mise en tension du matériau ne sont pas sollicitées. Par contre, dans l'hypothèse d'une traction plus ou moins forte, voire excessive, la seconde bague (33) solidaire de la poulie (35a) est entraînée en rotation par rapport à l'axe support du rouleau presseur. Cette rotation de la bague secondaire s'effectue à l'encontre du ressort de rappel associé (34). L'amplitude de cette rotation est limitée à une angulation de l'ordre de 350° jusqu'à ce que la partie en saillie (33a) de la bague contourne en quasi totalité la collerette fixe en regard, puis vienne en butée d'appui et d'entraînement du support de la première bague (30) de mise en tension. Celle ci, à son tour, est sollicitée en rotation selon une angulation maximum de 350° environ, jusqu'à venir en appui et contact contre la partie en saillie (28d) de la première collerette fixe. Dans cette situation, il y a mise en tension successive des deux moyens de rappel et ce à l'encontre de la force de traction exercée par l'utilisateur. Lorsque cette force est annulée, les ressorts de rappel se détendent successivement entraînant en sens inverse le retour des deux bagues, en entraînant la bande de matériau pouvant se trouver à l'intérieur de l'appareil et supprimer ainsi l'effet de boucle d'enroulement qui aurait pu se former. Le retour des bagues est assuré jusqu'à leur mise en butée contre les points fixes en saillie formés sur les collerettes.

On obtient ainsi un effet démultiplicateur progressif adapté à toutes circonstances et forces de traction sur la bande de papier et autres matériaux. Ce mécanisme démultiplicateur peut inclure deux bagues dans l'exemple précité, mais en cas de besoin, en fonction de la nature du matériau distribué, le rouleau presseur peut être agencé avec une ou plusieurs bagues complémentaires.

A titre complémentaire, l'appareil comprend pour sa partie avant un volet frontal (27) fixe qui est encliqueté sur la partie inférieure des flasques (1b) du carter, dans des ouvertures (1b6) appropriées

Une plaque de protection (28) est également positionnée entre la partie avant des flasques (1b) de l'appareil par le biais d'une ouverture (1b7) appropriée. Cette plaque de protection se prolonge à l'arrière de l'appareil pour séparer la zone de réception du tambour et de la seconde poulie d'avec la zone de réception de la bobine de matériau et du rouleau presseur.

Cette plaque (28) présente ainsi des saillies (28a) sur son chant arrière (28b) qui s'encliquette dans des ouvertures (1a2) aménagées de part et d'autre du support (23) de la quatrième poulie (22). La plaque présente également sur son chant longitudinal (28c) avant des doigts en saillie (28d) qui pénètrent dans des ouvertures (1b8) ménagées entre les flasques.

Cette plaque de protection (28) présente une échancrure (28e) pour le passage de la troisième courroie de transmission.

Le tambour est aménagé de toute manière connue avec un dispositif de coupe dentelée escamotable, tel que décrit dans les brevets antérieurs du demandeur, et en particulier dans le brevet FR 2332215.

L'appareil distributeur ainsi décrit selon l'invention présente de nombreux avantages.

Pour répondre au problème posé initial, . il permet une augmentation très substantielle de la longueur de mise en tension de la bande de matériau.

De par le positionnement nouveau du rouleau presseur et de la modification de fonctionnalité de ce dernier avec selon l'invention son contact constant avec la bobine de chargement, on obtient une réduction de l'encombrement de l'appareil.

Un autre avantage réside dans le meilleur guidage et tenue de la bande de matériau sur le tambour vers la zone de coupe. La bande de matériau est en effet maintenue par le brin inférieur (20b) de la troisième courroie selon une distance angulaire importante lors de la rotation du tambour avant la sortie de la lame de coupe. Il n'y a donc pas de possibilité de ripage de la bande de matériau.

Comme indiqué précédemment, le rouleau de renvoi peut être disposé selon un éloignement réglable par rapport au tambour afin de tenir compte des caractéristiques particulières de ce tambour. Il peut en effet s'agir d'un tambour à diamètre variable en fonction de sa possibilité à agir comme sélecteur de format. Le tambour peut être simple c'est à dire sans fonction sélective de format mais avec un diamètre différent.

On souligne également l'avantage important résidant dans l'absence d'accouplement des deux leviers porteurs des extrémités du rouleau presseur. Le basculement des leviers l'un par rapport à l'autre peut être différencié ce qui peut être avantageux d'une part lors de la mise en place de la bobine de chargement et d'autre part permettre d'épouser toutes les formes de ladite bobine et ses déformations éventuelles.

Par ailleurs, ledit rouleau presseur peut accessoirement apporter un autre avantage lors de la mise en place de la nouvelle bobine de matériau. Compte tenu du poids de celle-ci, le rouleau presseur de par son montage élastique et basculant vers l'arrière de l'appareil peut constituer un contrepoids pour soulager l'opérateur lors de la mise en place de la bobine.

L'appareil distributeur de matériau ainsi décrit offre un fonctionnement très souple et sans bruit. Sa construction est simple. Il permet également une coupe de matériau d'essuyage de toute nature.

On a exposé les caractéristiques de l'appareil dans son application à l'essuyage des mains en prévoyant le positionnement des mécanismes en situation frontale et parallèle par rapport à la face de fond du carter.

Sans sortir du cadre de l'invention, l'appareil distributeur peut être utilisé également dans son application de distribution de papier toilette. Dans ce cas, les différents mécanismes sont orientés dans une position perpendiculaire à la face de fond du carter. Deux flasques identiques à ceux (1b) décrits sont disposés parallèles à la face de fond du carter. Il est simplement rajouté une paroi de fixation complémentaire pour le positionnement du support (23) de la quatrième poulie réceptrice de la troisième courroie de transmission.

Par ailleurs, la forme du tambour peut être quelconque puisqu'il n'y a plus d'appui et de contact avec la bobine de chargement ou avec le rouleau presseur sur le tambour.

La mise en place du capot tend par son contact avec les plats en saillie des flasques à assurer un maintien parfait des mécanismes et composants de l'appareil. L'enlèvement ou l'ouverture du capot permet à l'opérateur de saisir les plats en saillie en provoquant l'écartement élastique des flasques (1b) pour permettre le rechargement d'une nouvelle bobine de matériau.

L'appareil décrit offre ainsi de nombreux avantages par rapport à l'art antérieur. Il est particulièrement silencieux dans son fonctionnement.

## Revendications

1. Appareil distributeur de matériau d'essuyage du type comprenant un carter (1), un capot (2), un tambour (3), une lame de coupe (4a) intégrée dans le tambour, des moyens de lancement et de rappel du tambour incluant un excentrique (6) et un ressort de lancement et de rappel (6a) disposés à partir d'un côté latéral du tambour, des flasques latéraux (1b) du carter agencés pour supporter la bobine (B) de matériau, un rouleau presseur (8) étant susceptible d'assurer une pression de la bande de matériau à un endroit donné en complément d'une seconde zone de pression définie vers la zone de coupe de la bande de matériau au niveau du tambour, le rouleau presseur (8) étant monté articulé et pivotant par deux leviers basculants (9-10) pour venir en contact permanent et sous pression avec la bobine de matériau (B), en définissant une distance entre les zones de mise en tension définies par le contact bobine / rouleau presseur d'une part, et tambour / sortie de lame de coupe d'autre part, de l'ordre de 25 à 50 cm,
**caractérisé en ce que** les deux leviers (9-10) sont désaccouplés entre eux et leur pivotement est indépendant, de sorte que le basculement du rouleau presseur (8) peut s'effectuer avec des variations de chacun desdits leviers, permettant d'épouser le profil de la bobine de matériau.

2. Appareil distributeur selon la revendication 1, **caractérisé en ce que** le rouleau presseur (8) et le tambour (3) sont reliés par une courroie de transmission (16) dont la trajectoire est variable en fonction du basculement et du positionnement du rouleau presseur déterminés par la variation de diamètre de la bobine de matériau.

3. Appareil distributeur selon l'une quelconque des revendications 1 et 2, **caractérisé en ce que** les flasques (1b) du carter de l'appareil sont aménagés sur leurs chants arrières avec une forme curviligne (1b3) formant rampe de guidage et permettant le déplacement vers l'arrière du rouleau presseur, qui est agencé à ses extrémités (8a1-8a2) pour se déplacer le long dudit chant, et **en ce que** les leviers (9-10) sont agencés dans leur partie supérieure pour former crochets (9a-10a) de réception des extrémités du rouleau presseur, et dont les parties inférieures sont articulées à leurs bases (9b- 10b) sur chacun des flasques (1b), chaque levier étant associé à un ressort de rappel (13-14) dont une extrémité est fixée audit flasque (1b).

4. Appareil distributeur selon l'une quelconque des revendications 2 à 3, **caractérisé en ce que** le rouleau presseur (8) comprend une première poulie de renvoi (15) située du côté intérieur par rapports aux flasques (1b) en regard du carter, ladite première poulie recevant une seconde courroie (16) montée en débordement sur une seconde poulie (17) disposée sur l'axe du tambour (3), et en qu'une troisième poulie (18) est disposée à l'arrière de l'appareil fixée à rotation libre, lesdites poulies (15-17-18) recevant la seconde courroie de guidage, avec une variation de trajectoire selon la position et le basculement du rouleau presseur (8), ladite troisième poulie ayant une fonction de conservation de la tension régulière sur la seconde courroie.

5. Appareil distributeur selon l'une quelconque des revendications 1 à 4, **caractérisé en ce qu'**il comprend un rouleau de renvoi (19) monté libre, tournant à l'avant de l'appareil en étant disposé dans des ouvertures aménagées sur les flasques (1b) du carter, et **en ce que** le rouleau de renvoi est sans contact avec le tambour (3) et permet le renvoi de la bande de matériau vers le tambour et son dispositif de coupe, et **en ce que** ledit rouleau de renvoi (19) présente une échancrure centrale (19a) permettant le passage d'une troisième courroie de transmission (20) qui est maintenue à l'arrière de l'appareil par une quatrième poulie (22) située au delà du tambour (3), ladite quatrième poulie se trouvant dans le plan axial (P-P) de ladite échancrure (19a) du rouleau de renvoi, de la fente centrale (3c) du tambour (3).

6. Appareil distributeur selon la revendication 5, **caractérisé en ce que** le brin supérieur (20a) de la courroie (20) reliant le rouleau de renvoi et la poulie (22) est sans contact avec le tambour (3), tandis que le brin inférieur (20b) de la courroie est en appui ferme sur une partie angulaire du tambour (3) dans la zone d'échancrure centrale de celui-ci, et **en ce que** la bande de matériau en provenance de la bobine est introduite après le rouleau de renvoi (19) dans l'intervalle formé par le tambour (3) et le brin (20b) de la courroie (20) en vue lors de la rotation du tambour de son guidage vers le dispositif de coupe, ledit brin (20b) assurant une fonction de tenue temporaire du matériau sur le tambour.

7. Appareil distributeur selon l'une quelconque des revendications 5 et 6 **caractérisé en ce que** le support (23) de la quatrième poulie (22) présente un chant curviligne en regard du tambour et concentrique à la périphérie dudit tambour pour accompagner la bande de papier vers la sortie de l'appareil.

8. Appareil distributeur selon l'une quelconque des revendications 5, 6, et 7, **caractérisé en ce que** le rouleau de renvoi est fixé par ses extrémités sur les flasques (1b) dans des ouvertures aménagées, ledit rouleau de renvoi étant réglable en écartement par rapport au tambour en fonction de sa position dans les ouvertures précitées.

9. Appareil distributeur selon l'une quelconque des revendications 1 à 8, **caractérisé en ce que** le rouleau presseur (8) est aménagé à une extrémité pour coopérer avec un mécanisme de mise en tension de la bande de matériaux, ledit mécanisme étant monté à partir du levier de basculement (10).

10. Appareil distributeur selon la revendication 9, **caractérisé en ce que** le rouleau presseur (8) est aménagé à une extrémité avec une cavité cylindrique (8c) permettant l'engagement partiel d'un embout (25) en appui sur le levier basculant (10), ledit rouleau presseur recevant la poulie (15) de guidage de la seconde courroie de transmission, ledit rouleau presseur étant agencé avec une collerette (25b) comprenant un élément de butée (25c), ledit rouleau presseur se prolongeant dans la cavité cylindrique (8c) par une portée cylindrique (8d) sur laquelle est disposé un moyen élastique de rappel (26), ledit moyen élastique étant solidarisé d'une part à la collerette (25b) et d'autre part dans le fond de la cavité.

11. Appareil distributeur selon la revendication 10, **caractérisé en ce que** la face transversale (8d) du rouleau presseur présente une saillie (8e) formant butée et coopérant lors de la rotation du rouleau presseur avec la butée (25c) de l'embout (25) pour constituer une limitation de la mise en tension du rouleau presseur à l'encontre du moyen élastique de rappel (26).

12. Appareil distributeur selon la revendication 9, **caractérisé en ce qu'**il comprend un mécanisme de mise en tension à effet démultiplicateur.

13. Appareil distributeur selon la revendication 12, **caractérisé en ce que** le rouleau présente sur un côté une portée épaulée (28b) recevant au moins deux bagues (30-33) ou embouts, sollicités à l'encontre de moyens élastiques (31-34) de rappel successivement lors de la traction de la bande de matériau, l'une des bagues (33) entraînant en rotation l'autre (30), après une course de rotation et assurant un effet démultiplicateur et tension du matériau pour la coupe, le rouleau presseur ayant une fonction de tendeur du matériau pour la coupe.

14. Appareil distributeur selon la revendication 13, **caractérisé en ce que** la portée de grande longueur (28b) épaulée reçoit le mécanisme démultiplicateur de mise en tension, la portée de grande longueur recevant une première bague (30) ou embout échancrée intérieurement et formant logement pour la réception d'un ressort de rappel (31), ladite bague présentant une portée en saillie (30a) sur l'une de ses faces latérales, en regard de la zone d'appui du matériau sur le rouleau presseur (8), susceptible de suivre le contour périphérique d'une collerette (28c) formée sur la partie fixe de la portée du rouleau presseur, un point de saillie ou butée fixe (28d) étant disposé sur ladite collerette en permettant également l'ancrage d'une extrémité du ressort de rappel (31),
et **en ce que** l'autre extrémité dudit ressort de rappel (31) de la première bague (30) est solidaire de la portée fixe de grande longueur précitée.

15. Appareil selon la revendication 14, **caractérisé en ce que** adjacent au positionnement de ladite première bague (30), est prévu un fourreau (32) avec une collerette (32a) traversant la première bague (30) et contre laquelle vient également en appui une seconde bague (33) susceptible d'être mise en rotation à l'encontre d'un second moyen élastique de rappel (34), cette seconde bague ou embout étant disposé en extrémité d'un manchon support (35) qui présente à son tour, en opposition, une poulie (35a) réceptrice d'une courroie de transmission (C2), associée au tambour de l'appareil distributeur,
et **en ce que** cette seconde bague présente une saillie de butée (33a) et est mise en mouvement lors de la rotation du tambour à l'encontre de son moyen élastique de rappel dont une extrémité est fixée dans le fond de la bague et l'autre extrémité à un point de saillie fixe (32b), formé sur la collerette (32a) du fourreau (32), ladite seconde bague entraînant en rotation ladite première bague.

16. Appareil distributeur selon l'une quelconque des revendications 14 et 15, **caractérisé en ce que** le point de saillie secondaire (32b) est avantageusement en décalage angulaire par rapport au point de saillie fixe (28d) de la première collerette.

17. Appareil distributeur selon la revendication 16, **caractérisé en ce que** ladite saillie secondaire est montée solidaire du support de la première bague pour permettre ensuite l'entraînement de celle-ci.

18. Appareil distributeur selon l'une quelconque des revendications 1 à 9, **caractérisé en ce que** la seconde extrémité du rouleau presseur présente une portée (8b) autorisant l'engagement d'un axe télescopique (24) dont l'extrémité s'engage sur le levier basculant (9).

19. Appareil distributeur selon l'une quelconque des revendications 1 à 9, **caractérisé en ce qu'**il comprend dans sa partie avant un volet frontal rapporté et fixé sur la partie inférieure des flasques du carter dans les ouvertures (1b6).

20. Appareil distributeur selon l'une quelconque des revendications 1 à 9, **caractérisé en ce qu'**il comprend une plaque de protection (28) positionnée entre la partie avant des flasques (1b) de l'appareil, cette plaque se prolongeant à l'arrière et étant fixée dans des ouvertures formées sur la face de fond du carter.

21. Appareil distributeur selon l'une quelconque des revendications 1 à 9, **caractérisé en ce que** les flasques (1b) sont agencées extérieurement avec un plot de saisie (1b2) permettant à l'opérateur l'écartement élastique des flasques, et **en ce que** les plots de saisie sont en appui contre la face intérieure des parois du capot lors de la mise en place de celui-ci en assurant un maintien des mécanismes et composants de l'appareil.

22. Appareil distributeur selon l'une quelconque des revendications 1 à 21, dans son application à la distribution de papier essuie-mains.

23. Appareil distributeur selon l'une quelconque des revendications 1 à 21 dans son application à la distribution de papier toilette.

## Patentansprüche

1. Abgabevorrichtung für Materialien zum Abwischen mit einem Gehäuse (1), einer Abdeckhaube (2), einer Trommel (3), einer in der Trommel integrierten Schneidklinge (4a), Mitteln zum Vorschieben und Rückholen der Trommel, welche einen Exzenter (6) und eine Feder zum Vorschieben und Rückholen umfassen, die von einer Seite der Trommel aus angeordnet sind, seitlichen Flanschen (1b) des Gehäuses, die zum Stützen der Materialrolle (B) angeordnet sind, einer Druckwalze (8), welche geeignet ist, eine Spannung des Materialstreifens an einer gegebenen Stelle in Ergänzung einer bei der Schnittzone des Materialstreifens auf Höhe der Trommel definierten zweiten Druckzone sicherzustellen, wobei die Druckwalze (8) gelenkig und drehbar durch zwei Kipphebel (9-10) montiert ist, so dass sie unter Druck in einem permanenten Kontakt mit der Materialrolle (B) ist, wobei sie einen Abstand zwischen den unter Spannung gesetzten Zonen, die einerseits durch den Kontakt Rolle/Druckwalze und andererseits Trommel/Austritt der Schneidklinge definiert sind, in der Größenordnung von 25 bis 50 cm definiert,
**dadurch gekennzeichnet, dass** die beiden Hebel (9-10) voneinander entkoppelt sind und unabhängig voneinander kippen können, so dass die Druckwalze (8) mit Variationen eines jeden der Hebel kippen kann, was ein Anschmiegen an das Profil der Materialrolle ermöglicht.

2. Abgabevorrichtung nach Anspruch 1, **dadurch gekennzeichnet, dass** die Druckwalze (8) und die Trommel (3) durch einen Treibriemen (16) verbunden sind, dessen Verlauf als Funktion des Kippens und der Positionierung der Druckrolle, welche von der Variation des Durchmessers der Materialrolle bestimmt sind, variabel ist.

3. Abgabevorrichtung nach einem der Ansprüche 1 und 2, **dadurch gekennzeichnet, dass** die Flansche (1b) des Gehäuses der Vorrichtung auf ihren Hinterkanten mit einer eine Führungsrampe formenden gekrümmten Form (1b3) versehen sind, welche die Verschiebung der Druckwalze nach hinten erlauben, welche an ihren Enden (8a1-8a2) so ausgebildet ist, dass sie sich entlang der Kante verschiebt, und dass die Hebel (9-10) in ihrem oberen Teil so ausgebildet sind, dass sie Haken (9a-10a) zur Aufnahme der Enden der Druckwalze formen, und wobei deren unteren Teile an ihren Basen (9b-10b) auf jedem der Flansche (1b) angelenkt sind, wobei jeder Hebel mit einer Rückholfeder (13-14) verbunden ist, von der ein Ende an dem Flansch (1b) befestigt ist.

4. Abgabevorrichtung nach einem der Ansprüche 2 bis 3, **dadurch gekennzeichnet, dass** die Druckwalze (8) eine erste Umlenkrolle (15) umfasst, die sich auf der Innenseite in Bezug auf die dem Gehäuse gegenüberliegenden Flansche (1b) befindet, wobei die erste Umlenkrolle einen zweiten Treibriemen (16) aufnimmt, der auf dem Rand einer auf der Achse der Trommel (3) angeordneten zweiten Umlenkrolle (17) angebracht ist, und dass eine dritte Umlenkrolle (18) freirotierend auf der Rückseite der Vorrichtung angeordnet ist, wobei die Umlenkrollen (15-17-18) den zweiten Führungstreibriemen mit einer Variation des Verlaufs entsprechend der Position und dem Kippen der Druckwalze (8) aufnehmen, wobei die dritte Umlenkrolle die Funktion hat, eine gleichmäßige Spannung auf den zweiten Treibriemen aufrechtzuerhalten.

5. Abgabevorrichtung nach einem der Ansprüche 1 bis 4, **dadurch gekennzeichnet, dass** sie eine frei montierte Umlenkwalze (19) aufweist, die sich auf der Vorderseite der Vorrichtung dreht und in auf den Flanschen (1b) des Gehäuses ausgebildeten Öffnungen angeordnet ist, und dass die Umlenkwalze ohne Kontakt mit der Trommel (3) ist und das Umlenken des Materialstreifens zur Trommel und ihrer Schneidvorrichtung ermöglicht, und dass die Umlenkwalze (19) einen mittigen bogenförmigen Ausschnitt (19a) aufweist, der den Durchtritt eines dritten Übertragungsriemens (20) ermöglicht, der auf der Hinterseite der Vorrichtung durch eine vierte Umlenkrolle (22) gehalten wird, die sich jenseits der Trommel (3) befindet, wobei sich die vierte Umlenkrolle in der axialen Ebene (P-P) des bogenförmigen Ausschnitts (19a) der Umlenkwalze, des Mittelschlitzes (3c) der Trommel (3) befindet.

6. Abgabevorrichtung nach Anspruch 5, **dadurch gekennzeichnet, dass** der Obergurt (20a) des die Umlenkwalze und die Umlenkrolle (22) verbindenden Treibriemens (20) ohne Kontakt mit der Trommel (3) ist, während der Untergurt (20b) des Treibriemens zur geschlossenen Auflage auf einen winkeligen Abschnitt der Trommel (3) in der Zone des mittleren bogenförmigen Ausschnitts von dieser gelangt, und dass der von der Rolle kommende Materialstreifen nach der Umlenkwalze in das von der Trommel (3) und dem Obergurt (20b) des Treibriemens (20) geformte Intervall eingebracht wird, um diesen bei der Drehung der Trommel zur Schneidvorrichtung zu führen, wobei der Gurt (20b) die Funktion sicherstellt, das Material zeitweilig auf der Trommel zu halten.

7. Abgabevorrichtung nach einem der Ansprüche 5 und 6, **dadurch gekennzeichnet, dass** der Träger (23) der vierten Umlenkrolle (22) einen Rand aufweist, der gegenüber der Trommel gekrümmt ist und konzentrisch zum Umfang der Trommel ist, um den Papierstreifen zum Ausgang der Vorrichtung zu geleiten.

8. Abgabevorrichtung nach einem der Ansprüche 5, 6 und 7, **dadurch gekennzeichnet, dass** die Umlenkwalze durch ihre Enden in auf den Flanschen (1b) ausgebildeten Öffnungen befestigt ist, wobei die Umlenkwalze im Abstand gegenüber der Trommel als Funktion ihrer Position in den vorgenannten Öffnungen regelbar ist.

9. Abgabevorrichtung nach einem der Ansprüche 1 bis 8, **dadurch gekennzeichnet, dass** die Druckwalze (8) so ausgebildet ist, dass sie ein mit einem Mechanismus zum Spannen des Materialstreifens zusammenwirkendes Ende aufweist, wobei der Mechanismus vom Kipphebel (10) aus montiert ist.

10. Abgabevorrichtung nach Anspruch 9, **dadurch gekennzeichnet, dass** die Druckwalze (8) an einem Ende mit einem zylindrischen Hohlraum (8c) versehen ist, der den teilweisen Eingriff eines auf den Schwenkhebel (10) gestützten Ansatzes (25) ermöglicht, wobei die Druckwalze die Umlenkrolle (15) zur Führung des zweiten Übertragungsriemens aufnimmt, welche Druckwalze mit einem Kragen (25b) versehen ist, der ein Anschlagselement (25c) umfasst, wobei sich die Druckwalze (8c) durch einen zylindrischen Zapfen (8d) in den zylindrischen Hohlraum erstreckt, auf welchem ein elastisches Rückholmittel (26) angeordnet ist, wobei das elastische Mittel einerseits an dem Kragen (25b) und andererseits in dem Boden des Hohlraums befestigt ist.

11. Abgabevorrichtung nach Anspruch 10, **dadurch gekennzeichnet, dass** die Querseite (8d) der Druckwalze einen Vorsprung (8e) aufweist, der einen Anschlag bildet und bei der Drehung der Druckwalze mit dem Anschlag (25c) des Ansatzes (25) zusammenwirkt, um so die Spannung der Druckwalze gegenüber dem elastischen Rückholmittel (26) zu begrenzen.

12. Abgabevorrichtung nach Anspruch 9, **dadurch gekennzeichnet, dass** sie einen Spannmechanismus mit Untersetzungswirkung umfasst.

13. Abgabevorrichtung nach Anspruch 12, **dadurch gekennzeichnet, dass** die Walze auf einer Seite einen gestützten Zapfen (28b) aufweist, der wenigstens zwei Ringe (30-33) bzw. Hülsen aufnimmt, die beim Ziehen des Materialstreifens sukzessiv gegen elastische Rückholmittel (31-34) belastet werden, wobei einer der Ringe (33) den anderen (30) beim Drehen nach einem Drehweg mitnimmt und eine Untersetzungswirkung und Spannung des Materials für den Schnitt sicherstellt, wobei die Druckwalze die Funktion hat, das Material für den Schnitt zu spannen.

14. Abgabevorrichtung nach Anspruch 13, **dadurch gekennzeichnet, dass** der gestützte Zapfen großer Länge (28b) den Untersetzungsmechanismus zum Spannen aufnimmt, der Zapfen mit großer Länge einen ersten Ring (30) bzw. Hülse aufnimmt, der innen bogenförmig ausgeschnitten ist und eine Aufnahme zum Aufnehmen einer Rückholfeder (31) formt, wobei der Ring einen vorragenden Zapfen (30a) auf einer seiner Seitenflächen gegenüber der Zone, wo das Material der Druckwalze (8) anliegt, aufweist, der geeignet ist, dem Umfangsverlauf eines auf dem festen Teil des Zapfens der Druckwalze geformten Kragens (28c) zu folgen, wobei ein Vorsprungspunkt bzw. fester Anschlag (28d) auf dem Kragen angeordnet ist und gleichermaßen die Verankerung eines Endes der Rückholfeder (31) ermöglicht, und dass das andere Ende der Rückholfeder (31) des ersten Rings (30) an dem vorgenannten festen Zapfen großer Länge befestigt ist.

15. Abgabevorrichtung nach Anspruch 14, **dadurch gekennzeichnet, dass**, der Positionierung des ersten Rings (30) angrenzend, eine Scheide (32) mit einem Kragen (32a) vorgesehen ist, welche den ersten Ring (30) quert und gegen welche ein zweiter Ring (33) gleichermaßen zur Anlage kommt, der geeignet ist, gegenüber einem zweiten elastischen Rückholmittel (34) in Rotation versetzt zu werden, wobei dieser zweite Ring bzw. Hülse am Ende einer Stützmuffe (35) angeordnet ist, die ihrerseits in Gegenüberstellung eine Umlenkrolle (35) zur Aufnahme eines Übertragungsriemens (C2) aufweist, welcher mit der Trommel der Abgabevorrichtung verbunden ist, und dass dieser zweite Ring einen Anschlagsvorsprung (33a) aufweist und bei der Drehung der Trommel gegenüber seinem elastischen Rückholmittel, von dem eine Ende in dem Boden des Rings und das andere Ende an einem auf dem Kragen (32a) der Scheide (32) geformten festen Vorsprungspunkt (32b) befestigt ist, in Bewegung versetzt wird, wobei der zweite Ring bei der Drehung den ersten Ring mitnimmt.

16. Abgabevorrichtung nach einem der Ansprüche 14 und 15, **dadurch gekennzeichnet, dass** der zweite Vorsprungspunkt (32b) vorteilhaft gegenüber dem festen Vorsprungspunkt (28d) des ersten Kragens winkelig versetzt ist.

17. Abgabevorrichtung nach Anspruch 16, **dadurch gekennzeichnet, dass** der zweite Vorsprung an dem Träger des ersten Rings fest angebracht ist, um anschließend dessen Mitnahme zu ermöglichen.

18. Abgabevorrichtung nach einem der Ansprüche 1 bis 9, **dadurch gekennzeichnet, dass** zweite Ende der Druckwalze einen Zapfen (8b) aufweist, der den Eingriff eines Teleskopbolzens (24) erlaubt, von dem ein Ende in Eingriff mit dem Schwenkhebel (9) ist.

19. Abgabevorrichtung nach einem der Ansprüche 1 bis 9, **dadurch gekennzeichnet, dass** sie in ihrem Vorderabschnitt eine Vorderklappe aufweist, die auf dem unteren Abschnitt der Flansche des Gehäuses in den Öffnungen (1b6) angesetzt und befestigt ist.

20. Abgabevorrichtung nach einem der Ansprüche 1 bis 9, **dadurch gekennzeichnet, dass** sie eine zwischen dem Vorderabschnitt der Flansche (1b) der Vorrichtung positionierte Schutzplatte (28) aufweist, wobei sich diese Platte nach hinten erstreckt und in auf der Bodenseite des Gehäuses geformten Öffnungen befestigt ist.

21. Abgabevorrichtung nach einem der Ansprüche 1 bis 9, **dadurch gekennzeichnet, dass** die Flansche (1b) auf der Außenseite mit einem Greifstück (1b2) versehen sind, welche dem Bediener das elastische Entfernen der Flansche ermöglichen, und dass die Greifstücke zur Anlage gegen die Innenseite der Wände der Haube bei deren Anbringen gelangen, wobei sie den Halt der Mechanismen und Bauteile der Vorrichtung gewährleisten.

22. Abgabevorrichtung nach einem der Ansprüche 1 bis 21, in ihrer Verwendung als Spender für Papierhandtücher.

23. Abgabevorrichtung nach einem der Ansprüche 1 bis 21, in ihrer Verwendung als Spender für Toilettenpapier.

## Claims

1. Apparatus for dispensing wiping material of the type comprising a casing (1), a cover (2), a drum (3), a cutting blade (4a) built into the drum, drum start and return means including an eccentric (6) and a start and return spring (6a) which are arranged from a lateral side of the drum, end plates (1b of the casing, designed to support the roll (B) of material, a press roller (8) being able to exert pressure on the strip of material at a given point complementing a second press region defined near the region at which the strip of material is cut at the drum, the press roller (8) being mounted in an articulated and pivoting manner via two rocking levers (9-10) so that it constantly and under pressure comes into contact with the roll of material (B), defining a distance of the order of 25 to 50 cm between the tensioning regions defined by the roll/press roller contact on the one hand, and the drum/cutting blade exit on the other, **characterized in that** the two levers (9-10) are uncoupled from one another and their pivoting is independent, so that the press roller (8) can rock with variations in each of the said levers, allowing hugging of the profile of the roll of material.

2. Dispensing apparatus according to Claim 1, **characterized in that** the press roller (8) and the drum (3) are connected by a transmission belt (16) the path of which can vary according to the rocking and positioning of the press roller, which rocking and positioning are determined by the variation in the diameter of the roll of material.

3. Dispensing apparatus according to one of Claims 1 and 2, **characterized in that** the end plates (1b) of the casing of the apparatus are formed on their rear edge faces with a curved shape (1b3) forming a guide ramp and allowing the press roller, which is arranged at its ends (8a1-8a2) to travel along the said edge face, to move backward, and **in that** the levers (9-10) are arranged in their upper part to form hooks (9a-10a) for housing the ends of the press roller, and the lower parts of which are articulated at their bases (9b-10b) to each of the end plates (1b), each lever being associated with a return spring (13-14) one end of which is fixed to the said end plate (1b).

4. Dispensing apparatus according to either one of Claims 2 to 3, **characterized in that** the press roller (8) comprises a first turn pulley (15) situated on the inside of the end plates (1b) with reference to the casing, the said first pulley taking a second belt (16) mounted to continue onto a second pulley (17) arranged on the axis of the drum (3), and **in that** a third pulley (18) is arranged behind the apparatus, fixed with freedom to rotate, the said pulleys (15-17-18) taking the second guide belt, with a variation in path according to the position and the rocking of the press roller (8), the said third pulley having a function of maintaining uniform tension in the second belt.

5. Dispensing apparatus according to any one of Claims 1 to 4, **characterized in that** it comprises a freely mounted turn roller (19), rotating at the front of the apparatus and arranged in openings formed in the end plates (1b) of the casing, and **in that** the turn roller is without contact with the drum (3) and allows the strip of material to be turned towards the drum and its cutting device, and **in that** the said turn roller (19) has a central notch (19a) for the passage of a third transmission belt (20) which is held to the rear of the apparatus by a fourth pulley (22) situated beyond the drum (3), the said fourth pulley lying in the axial plane (P-P) of the said notch (19a) of the turn roller, of the central slot (3c) in the drum (3).

6. Dispensing apparatus according to Claim 5, **characterized in that** the upper length (20a) of the belt (20) connecting the turn roller and the pulley (22) makes no contact with the drum (3), while the lower length (20b) of the belt presses firmly against an angular part of the drum (3) in the region of the central notch thereof, and **in that** the strip of material coming from the roll is introduced after the turn roller (19) into the gap formed by the drum (3) and the length (20b) of the belt (20) so as to be guided towards the cutting device as the drum rotates, the said length (20b) performing a function of temporarily holding the material on the drum.

7. Dispensing apparatus according to either one of Claims 5 and 6, **characterized in that** the support (23) of the fourth pulley (22) has a curved edge face facing the drum concentric with the periphery of the said drum so as to accompany the strip of paper towards the outlet from the apparatus.

8. Dispensing apparatus according to any one of Claims 5, 6 and 7, **characterized in that** the turn roller is fixed by its ends to the end plates (1b) in shaped openings, the said turn roller being adjustable in terms of its separation from the drum, according to its position in the aforementioned openings.

9. Dispensing apparatus according to any one of Claims 1 to 8, **characterized in that** the press roller (8) is shaped at one end to collaborate with a mechanism for tensioning the strip of materials, the said mechanism being mounted off the rocking lever (10) .

10. Dispensing apparatus according to Claim 9, **characterized in that** the press roller (8) is shaped at one end with a cylindrical cavity (8c) allowing the partial engagement of an end-piece (25) resting against the rocking lever (10), the said press roller receiving the guide pulley (15) of the second transmission belt, the said press roller being designed with a flange (25b) comprising a stop element (25c), the said press roller extending into the cylindrical cavity (8c) via a cylindrical bearing surface (8d) on which an elastic return means (26) is arranged, the said elastic means being secured on the one hand to the flange (25b) and, on the other hand, in the bottom of the cavity.

11. Dispensing apparatus according to Claim 10, **characterized in that** the transverse face (8d) of the press roller has a projection (8e) forming a stop and as the press roller rotates collaborating with the stop (25c) of the end-piece (25) to limit the tensioning of the press roller against the action of the elastic return means (26).

12. Dispensing apparatus according to Claim 9, **characterized in that** it comprises a step-down tensioning mechanism.

13. Dispensing apparatus according to Claim 12, **characterized in that**, on one side, the roller has a stepped bearing surface (28b) housing at least two rings (30-33) or end-pieces urged against elastic return means (31-34) in succession as tension is exerted on the strip of material, one of the rings (33) driving the rotation of the other (30), after a rotational travel, and providing a stepping-down and tensioning effect on the material for cutting, the press roller having a function of tensioning the material for cutting.

14. Dispensing apparatus according to Claim 13, **characterized in that** the long stepped bearing surface (28b) receives the step-down tensioning mechanism, the long bearing surface receiving a first ring (30) or end-piece internally notched and forming a housing to receive a return spring (31), the said ring having a projecting bearing surface (30a) on one of its lateral faces, facing the region in which the material bears against the press roller (8), able to follow the peripheral contour of a flange (28c) formed on the fixed part of the bearing surface of the press roller, a projecting point or fixed stop (28d) being arranged on the said flange also allowing for the anchorage of one end of the return spring (31), and **in that** the other end of the said return spring (31) of the first ring (30) is secured to the aforementioned long fixed bearing surface.

15. Apparatus according to Claim 14, **characterized in that** adjacent to the position of the said first ring (30) there is a sleeve (32) with a flange (32a) passing through the first ring (30) and against which there also bears a second ring (33) able to be set in rotation against the action of a second elastic return means (34), this second ring or end-piece being arranged at the end of a supporting sleeve tube (35) which, in its turn, in opposition, has a pulley (35a) receiving a transmission belt (C2) associated with the drum of the dispensing apparatus, and **in that** this second ring has an abutment projection (33a) and is set in motion as the drum turns against its elastic return means one end of which is fixed in the bottom of the ring and the other end of which is fixed to a fixed projecting point (32b) formed on the flange (32a) of the sleeve (32), the said second ring driving the rotation of the said first ring.

16. Dispensing apparatus according to either one of Claims 14 and 15, **characterized in that** the secondary projecting point (32b) is advantageously angularly offset with respect to the fixed projecting point (28d) of the first flange.

17. Dispensing apparatus according to Claim 16, **characterized in that** the said secondary projection is mounted securely on the support of the first ring to allow the latter subsequently to be driven.

18. Dispensing apparatus according to any one of Claims 1 to 9, **characterized in that** the second end of the press roller has a bearing surface (8b) allowing the engagement of a telescopic spindle (24) the end of which engages over the rocking lever (9).

19. Dispensing apparatus according to any one of Claims 1 to 9, **characterized in that** in its front part it comprises a front flap connected and fixed to the lower part of the end plates of the casing in the openings (1b6) .

20. Dispensing apparatus according to any one of Claims 1 to 9, **characterized in that** it comprises a protective plate (28) positioned between the front part of the end plates (1b) of the apparatus, this plate extending backwards and being fixed into openings made in the back face of the casing.

21. Dispensing apparatus according to any one of Claims 1 to 9, **characterized in that** the end plates (1b) are externally configured with a grasping peg (1b2) allowing the operator to part the end plates elastically, and **in that** the grasping pegs press against the interior face of the walls of the cover when the cover is put in place, thereby holding the mechanisms and components of the apparatus in place.

22. Dispensing apparatus according to any one of Claims 1 to 21 in its application to the dispensing of paper towels.

23. Dispensing apparatus according to any of Claims 1 to 21 in its application to the dispensing of toilet paper.
